# EUROPÄISCHE PATENTSCHRIFT

(11) **EP 2 457 672 B1**
(45) Veröffentlichungstag und Bekanntmachung des Hinweises auf die Patenterteilung: **08.07.2015**
(21) Anmeldenummer: 11008440.7
(22) Anmeldetag: 20.10.2011
(51) Int. Cl.: B21D 24/02

(54) **Ziehkissen-Vorrichtung**
Die cushion device
Amortisseur de matrice

(30) Priorität: 19.11.2010 DE 102010051958
(43) Veröffentlichungstag der Anmeldung: 30.05.2012
(73) Patentinhaber: Germas AG, 9320 Arbon (CH)
(72) Erfinder: Henning, Jürgen, Biebergemünd (DE)
(74) Vertreter: Grünecker Patent- und Rechtsanwälte PartG mbB

(56) Entgegenhaltungen:
- EP-A1- 1 741 500
- DE-A1-102010 004 989
- JP-A- 2003 211 231
- US-B2- 7 000 537

## Beschreibung

Die Erfindung betrifft eine Ziehkissen-Vorrichtung nach dem Oberbegriff des unabhängigen Anspruchs 1.

In der Umformtechnik werden mechanische und hydraulische Pressen zur Bearbeitung von Werkstücken und insbesondere Blechteilen eingesetzt. Zum Umformen von Ziehteilen ist es erforderlich, das umzuformende Blech in spezieller Weise zwischen dem Oberwerkzeug der Presse, auch Pressenstößel genannt, und dem Unterwerkzeug der Presse einzuspannen. Hierzu kommen Ziehkissen-Vorrichtungen zum Einsatz, mit Hilfe derer während des Pressenhubs des Pressenstößels eine Haltekraft auf den Pressenstößel ausgeübt werden kann. Das tiefzuziehende Blech wird dabei zumeist am Rand bzw. partiell von einer sogenannten Druckwange der Ziehkissen-Vorrichtung gegen den Pressenstößel gepresst. Die Druckwange bewegt sich in der Regel gleichförmig mit dem Pressenstößel mit.

Aus DE 2 007 724 A ist beispielsweise eine Ziehkissen-Vorrichtung ohne aktiven Antrieb bekannt, bei der die Haltekraft, die von der Druckwange gegen den Pressenstößel ausgeübt wird, mittels mehrerer Federpakete erzeugt wird. Die Federpakete sind im Pressentisch derart angeordnet, dass die Federkraft in horizontaler Richtung wirkt. Mittels eines Keilschubgetriebes wird die horizontal wirkende Federkraft umgelenkt auf die vertikal verfahrbare Druckwange der Ziehkissen-Vorrichtung. Die Haltekraft, die von der Druckwange gegen den Pressenstößel aufgebracht wird, ist bei dieser Vorrichtung nicht regelbar, sondern definiert sich über die Federkonstante der verwendeten Federpakete.

Ziehkissen-Vorrichtungen, die eine Regelung der Haltekraft erlauben, weisen zumeist einen hydraulischen Antrieb auf. Ein hydraulischer Antrieb ist jedoch relativ aufwendig zu realisieren und eignet sich in der Regel nur für große Pressen bzw. Pressen mit hohen Pressdrücken. Pressen mit hydraulischem Antrieb und hydraulisch angetriebenem Ziehkissen sind zudem sehr groß und daher schwierig zu installieren, und außerdem vergleichsweise teuer.

Aus EP 1 082 185 B1 ist eine elektrisch betriebene Tiefziehpresse bekannt. Sowohl der Pressenstößel als auch die Ziehkissen-Vorrichtung dieser Presse sind über jeweils vier elektrisch betriebene Spindelantriebe angetrieben. Dieser elektrische Antrieb lässt sich relativ kostengünstig realisieren und lohnt sich insbesondere bei kleinen Pressen. Der elektrische Antrieb lässt sich auch relativ problemlos und synchron ansteuern und ermöglicht somit eine gleichmäßig über die gesamte Druckfläche erzeugte Presskraft. Insbesondere gegenüber herkömmlichen hydraulischen Antrieben sind elektrisch betriebene Spindelantriebe jedoch relativ langsam, wodurch die Geschwindigkeit, mit der Pressenstößel bzw. Ziehkissen-Druckwange bewegt werden können, relativ stark limitiert ist.

Ziehkissen-Vorrichtungen mit Spindelantrieb sind auch aus EP 1741500 A1 und DE 1020010004989 A1 bekannt.

Eine Ziehkissen-Vorrichtung nach dem Oberbegriff des unabhängigen Anspruchs 1 ist aus JP 2003 211 231 A bekannt. Die Haltekraft, die bei dieser Vorrichtung von der Druckwange des Ziehkissens gegen den Pressenstößel der Presse aufgebracht wird, wird mit einem Gasdruckzylinder erzeugt. Der Gasdruckzylinder stellt ein abgeschlossenes System dar und ist auf eine bestimmte Haltekraft kalibriert. Eine Regelung der Haltekraft während des Pressenhubs des Pressenstößels ist daher nicht möglich. Die Haltekraft bestimmt sich ganz allein dadurch, wie weit der Gasdruckzylinder beim Pressvorgang zusammengeschoben wird. Die Vorrichtung umfasst einen Verstellmechanismus, um den Gasdruckzylinder vorzuspannen bzw. dessen vertikale Position relativ zur vertikal verfahrbaren Druckwange der Ziehkissen-Vorrichtung einzustellen, so dass auch die vom Gasdruckzylinder erzeugte Haltekraft voreingestellt werden kann. Der Verstellmechanismus umfasst ein Keilschubgetriebe, das unterhalb des Gasdruckzylinders sowie unterhalb der Druckwange angeordnet ist und von einem Hydraulikzylinder angetrieben wird. Nachteilig bei dieser Vorrichtung ist, dass die Haltekraft, die von der Druckwange der Ziehkissen-Vorrichtung gegen den Pressenstößel der Presse wirkt, während des Press-vorgangs nicht geregelt werden kann.

Aus US 7,000,537 B2 ist eine einfache Presse bekannt, deren Stößel elektromotorisch angetrieben wird. Der Antrieb umfasst mehrere Keilschubgetriebe, die jeweils über einen Linear-Elektromotor angetrieben werden. Jedes der Keilschubgetriebe umfasst dabei jeweils einen ersten Keil, der über dem vertikal verfahrbaren Pressenstößel angeordnet und fest mit dem Rahmen der Presse verbunden ist. Dieser erste Keil bildet eine gegenüber der Horizontalen geneigte schiefe Ebene. Ferner umfasst jedes der Keilschubgetriebe einen weiteren Keil, der zwischen dem ersten Keil und dem Pressenstößel angeordnet ist und mit Hilfe eines Linear-Elektromotors entlang der schiefen Ebene des ersten Keils bewegt werden kann. Der zweite Keil gleitet somit mit seiner schiefen Oberseite entlang der schiefen Ebene des ersten Keils und mit seiner horizontal ausgerichteten Unterseite entlang der Oberseite des Pressenstößels. Mit anderen Worten wird der zweite Keil mit Hilfe des Elektromotors zwischen den ersten Keil, der fest mit dem Gehäuse verbunden ist, und den Pressenstößel getrieben, so dass sich der Pressenstößel bei einem Pressvorgang in vertikaler Richtung nach unten bewegt. Dadurch, dass der zweite Keil nur eine begrenzte Länge aufweisen kann, wird der Pressenstößel in seiner untersten Position nicht mehr gleichmäßig sondern einseitig durch den gegenüber seiner Ausgangsposition versetzten zweiten Keil belastet. Aus diesem Grund umfasst die Presse mehrere Keilschubgetriebe, die versetzt zueinander angeordnet sind. Aus diesem Grund und aufgrund des großen Bauvolumens ist der aus US 7,000,537 B2 bekannte Antrieb nicht dafür geeignet, bei einer Ziehkissen-Vorrichtung, die in möglichst kompakter Art und Weise in den Pressentisch einer Presse integriert werden muss, als Antrieb zur Erzeugung einer Haltekraft verwendet zu werden. Generell kann der Antrieb eines Pressenstößels nicht ohne Weiteres in einer Ziehkissen-Vorrichtung verwendet werden, da an die Antriebe von Ziehkissen und Pressenstößel zumeist unterschiedliche Anforderungen gestellt werden. Pressenstößel werden zumeist wegabhängig gesteuert, wohingegen der Antrieb eines Ziehkissens in der Regel eine kraftabhängige Steuerung zulassen muss.

Es ist Aufgabe der vorliegenden Erfindung, bei einer Ziehkissen-Vorrichtung der eingangs genannten Art eine Lösung anzugeben, die eine kompakte Bauweise sowie leichte Integration der Ziehkissen-Vorrichtung in eine Presse zulässt, wobei der Antrieb der Ziehkissen-Vorrichtung zudem günstig zu realisieren und leicht steuerbar sein soll. Zudem soll der Antrieb der Ziehkissen-Vorrichtung eine schnelle Bewegung der Ziehkissen-Druckwange ermöglichen.

Die Aufgabe wird gelöst durch die Merkmale des unabhängigen Anspruchs 1 der vorliegenden Erfindung. Die Erfindung geht aus von einer Ziehkissen-Vorrichtung für eine Presse, zur Regelung einer Haltekraft, die von einer Druckwange auf den Pressenstößel der Presse ausgeübt wird. Neben der Druckwange umfasst die Ziehkissen-Vorrichtung ferner einen Rahmen und ein Keilschubgetriebe, wobei die Haltekraft mittels des Keilschubgetriebes verstellbar ist. Erfindungsgemäß ist das Keilschubgetriebe von zumindest einem Linear-Elektromotor angetrieben, wobei die Haltekraft während eines Pressenhubs durch Steuerung des Linear-Elektromotors regelbar ist.

Die Kombination aus Keilschubgetriebe und Linear-Elektromotor ermöglicht eine schnelle Bewegung der Druckwange der Ziehkissen-Vorrichtung, wodurch die Produktivität einer Presse mit einer erfindungsgemäßen Ziehkissen-Vorrichtung in einem Bereich liegt, der sonst nur mit teuren hydraulischen Antrieben erreicht werden kann. Der Antrieb mit einem Linear-Elektromotor ermöglicht eine leichte Steuerung und ist einfach und kostengünstig zu realisieren. Da Linear-Elektromotoren nur eine begrenzte Kraft aufbringen können, wird die erforderliche Untersetzung mit einem Keilschubgetriebe umgesetzt.

Unter der Druckwange der erfindungsgemäßen Ziehkissen-Vorrichtung soll lediglich ein bewegtes Bauteil verstanden werden, mit Hilfe dessen eine Haltekraft auf den Pressenstößel der Presse ausgeübt werden kann. Dieses Bauteil kann beispielsweise ein Bolzen mit, falls erforderlich, aufgesetztem Werkzeug sein.

Vorteilhafte Ausgestaltungen der vorliegenden Erfindung sind Gegenstand der Unteransprüche.

In einer besonders bevorzugten Ausführungsform der vorliegenden Erfindung stellt der zumindest eine Linear-Elektromotor die einzige Antriebsart der Ziehkissen-Vorrichtung zur Erzeugung der Haltekraft dar. Der Antrieb baut dann sehr kompakt und lässt sich sehr genau steuern.

In einer weiteren bevorzugten Ausführungsform der vorliegenden Erfindung umfasst das Keilschubgetriebe einen ersten Keil mit einer ersten Keilfläche und einen zweiten Keil mit einer zweiten Keilfläche, wobei die Druckwange mit dem ersten Keil verbunden ist, der erste Keil in Wirkrichtung der Haltekraft verschieblich im Rahmen gelagert ist, und der zweite Keil entlang einer Verstellrichtung, die zur Wirkrichtung der Haltekraft einen Winkel aufweist, verschieblich im Rahmen gelagert ist. Die erste Keilfläche und die zweite Keilfläche sind dabei einander zugewandt, so dass eine Bewegung des zweiten Keils in Verstellrichtung eine Bewegung des ersten Keils in Wirkrichtung der Haltekraft bewirkt. Bei diesem Aufbau des Keilschubgetriebes kann insbesondere der obere Teil der Ziehkissen-Vorrichtung sehr kompakt gehalten werden, wodurch sich die Ziehkissen-Vorrichtung sehr leicht in den Pressentisch einer Presse integrieren lässt. Im Sinne einer kompakten Bauweise ist es vorteilhaft, wenn lediglich ein einzelnes Keilschubgetriebe mit einem ersten Keil und einem zweiten Keil vorgesehen ist.

Ebenfalls im Sinne einer kompakten Bauweise und guten Integration in den Pressentisch einer Presse ist es, wenn Verstellrichtung und Wirkrichtung aufeinander senkrecht stehen. Gleichzeitig wirkt sich dies günstig auf die Belastung der Keillagerung und die Leichtgängigkeit des Keilschubgetriebes aus.

Vorteilhafterweise ist die Verstellrichtung horizontal. Dadurch wird für die Unterbringung des oder der Linear-Elektromotoren sehr wenig Platz in vertikaler Richtung benötigt. Auch dies wirkt sich wiederum positiv auf die Integration der Ziehkissen-Vorrichtung in den Pressentisch einer Presse aus.

In einer weiteren bevorzugten Ausführungsform der vorliegenden Erfindung umfasst der Linear-Elektromotor einen Stator und einen Läufer, wobei der Stator mit dem Rahmen und der Läufer mit dem zweiten Keil verbunden sind. In der Regel ist der Rahmen der Ziehkissen-Vorrichtung feststehend, das heißt fest mit dem Gehäuse der Presse verbunden. Wenn der Stator des Linear-Elektromotors mit dem Rahmen verbunden ist, gestaltet sich daher auch die Verkabelung des Linear-Elektromotors einfach. Es muss keine flexible Zuleitung vorgesehen werden.

In einer weiteren bevorzugten Ausführungsform der vorliegenden Erfindung ist jeweils zumindest eine Wälzführung zwischen dem zweiten Keil und dem Rahmen, und zwischen erster Keilfläche und zweiter Keilfläche vorgesehen. Prinzipiell sind statt Wälzführungen auch Gleitführungen möglich, jedoch wird mit Wälzführungen die Reibung verringert und die Stabilität und Leichtgängigkeit erhöht.

Vorteilhafterweise ist auch zwischen dem ersten Keil und dem Rahmen zumindest eine Wälzführung vorgesehen. Auch diese Art der Lagerung bietet gegenüber reinen Führungsflächen bzw. gegenüber Gleitführungen die o.g. Vorteile.

In einer weiteren besonders bevorzugten Ausführungsform der vorliegenden Erfindung umfasst die Ziehkissen-Vorrichtung ferner eine Steuerung des Linear-Elektromotors. Dadurch können entweder die Position der Druckwange oder die Haltekraft, die von der Druckwange auf den Pressenstößel der Presse ausgeübt wird, gezielt gesteuert werden.

Vorteilhafterweise umfasst die Ziehkissen-Vorrichtung dazu ferner ein Wegmesssystem zur Erfassung der Position der Druckwange. Dadurch ist eine wegabhängige Steuerung der Druckwange möglich. Das Wegmesssystem kann beispielsweise durch einen Taktgeber sowie einen Sensor realisiert sein. Es eignen sich sowohl magnetische als auch optische oder induktive Sensoren. Vorteilhafterweise ist der Sensor am Rahmen fixiert, wodurch die Verkabelung des Sensors einfach ist und nicht flexibel gestaltet sein muss. Der Taktgeber, der vom Sensor abgetastet wird, kann an der Druckwange selbst oder auf dem ersten Keil bzw. ggf. auch auf dem zweiten Keil angebracht sein. Im letzten Fall wird die Position der Druckwange über das Untersetzungsverhältnis des Keilschubgetriebes berechnet. Als Sensor bzw. Wegmesssystem kann auch der Linear-Elektromotor selbst als sogenannter integrierter Sensor" verwendet werden.

In einer weiteren bevorzugten Ausführungsform der vorliegenden Erfindung umfasst die Ziehkissen-Vorrichtung ferner einen Drucksensor zur Erfassung der Haltekraft. Ein Drucksensor erlaubt eine kraftabhängige Steuerung der Ziehkissen-Vorrichtung. Dieser Sensor kann in die Druckwange, beispielsweise in einen Bolzen der Druckwange oder in ein aufgesetztes Werkzeug integriert sein.

Die Erfindung stellt auch eine Presse mit einem Pressentisch, einem Pressenstößel und einer erfindungsgemäßen Ziehkissen-Vorrichtung bereit, bei welcher der Rahmen der Ziehkissen-Vorrichtung in den Pressentisch integriert und mit diesem verbunden ist. Der Rahmen der Ziehkissen-Vorrichtung kann sowohl fest mit dem Pressentisch verbunden als auch, beispielsweise in horizontaler Richtung, verstellbar sein.

Ein bevorzugtes Ausführungsbeispiel der vorliegenden Erfindung wird im Folgenden anhand von Zeichnungen näher erläutert. Es zeigen:
- Figur 1: eine Presse mit einer erfindungsgemäßen Ziehkissen-Vorrichtung,
- Figur 2: eine Detailansicht der Ziehkissen-Vorrichtung aus Figur 1 in einer geschnittenen Vorderansicht, und
- Figur 3: eine Seitenansicht der erfindungsgemäßen Ziehkissen-Vorrichtung aus Figur 2, ebenfalls im Schnitt.

Für die folgenden Ausführungen gilt, dass gleiche Teile mit gleichen Bezugszeichen bezeichnet sind.

Figur 1 zeigt eine Vorderansicht einer Presse 2 mit einer erfindungsgemäßen Ziehkissen-Vorrichtung 1. Die Presse 2 umfasst einen Pressentisch 23 und einen Pressenstößel 3, der mit Hilfe der Gewindespindeln 24 relativ zum Pressentisch 23 in vertikaler Richtung verfahrbar ist. Jeder Gewindespindel 24 ist hierzu ein Spindelantrieb 25 zugeordnet.

Der Pressentisch 23 ist teilweise geschnitten dargestellt, so dass die im Pressentisch 23 integrierte Ziehkissen-Vorrichtung 1 sichtbar ist. Der Rahmen 4 der erfindungsgemäßen

Ziehkissen-Vorrichtung 1 ist mit dem Pressentisch 23 verbunden. Im Rahmen 4 befindet sich das Keilschubgetriebe 5 der Ziehkissen-Vorrichtung 1, das den Antrieb der aus dem Bolzen 7 und dem Werkzeug 8 bestehenden Druckwange bildet. Der Bolzen 7 kann mit Hilfe des Keilschubgetriebes 5 in vertikaler Richtung verfahren werden und ragt im dargestellten Fall aus der Oberseite des Pressentischs 23 hinaus. Zwischen dem auf den Bolzen 7 aufgesetzten Werkzeug 8 und dem Pressenstößel 3 wird bei einem Tiefziehvorgang ein Blech eingespannt.

Die in Figur 1 dargestellte Ziehkissen-Vorrichtung 1 ist etwas größer in Figur 2 dargestellt. Die Ansicht entspricht einem Schnitt entlang der in Figur 3 eingezeichneten Schnittlinie 11. Figur 3 wiederum ist ein Schnitt entlang der in Figur 2 dargestellten Schnittlinie III. Der Bolzen 7 ist im Rahmen 4 der Ziehkissen-Vorrichtung 1 in vertikaler Richtung, die der Wirkrichtung 13 einer vom Bolzen 7 auf den Pressenstößel 3 aufgebrachten Haltekraft entspricht, geführt. Das auf den Bolzen 7 aufgesetzte Werkzeug 8 ist in den Figuren 2 und 3 nicht dargestellt. Zudem sei angemerkt, dass die Figuren 1 bis 3 lediglich schematische Darstellungen der erfindungsgemäßen Ziehkissen-Vorrichtung wiedergeben.

An seinem unteren Ende ist der Bolzen 7 mit dem ersten Keil 9 des Keilschubgetriebes 5 fest verbunden. Der erste Keil 9 ist genauso wie der Bolzen 7 in vertikaler Richtung 13 im Rahmen 4 geführt. Dargestellt sind lediglich seitliche Führungsflächen, jedoch können auch Wälzlager oder Gleitlager zwischen dem Rahmen 4 und dem ersten Keil 9 vorgesehen sein. Die Unterseite des ersten Keils 9, im Folgenden erste Keilfläche, liegt in einer schiefen Ebene, die gegenüber der Horizontalen einen Winkel von etwa 5° aufweist. Über diesen Winkel bestimmt sich das Untersetzungsverhältnis des Keilschubgetriebes 5. Dieser Winkel liegt vorzugsweise in einem Bereich zwischen 3° und 8°. Die erste Keilfläche ist mit dem Bezugszeichen 11 bezeichnet.

Zwischen dem ersten Keil 9 und einer Bodenplatte 26 des Rahmens 4 ist ein zweiter Keil 10 angeordnet, der in der horizontalen Verstellrichtung 14 beweglich im Rahmen 4 gelagert ist. Dazu sind zwischen der horizontal ausgerichteten Unterseite des zweiten Keils 10 und der Bodenplatte 26 des Rahmens 4 zwei Wälzführungen 17 angeordnet. Die Oberseite 12 des zweiten Keils 10, im Folgenden zweite Keilfläche, verläuft parallel zur ersten Keilfläche 11 des ersten Keils 9. Zwischen erster Keilfläche 11 und zweiter Keilfläche 12 sind ebenfalls zwei Wälzführungen 18 angeordnet. Wenn der zweite Keil 10 in Verstellrichtung 14 bewegt wird, bewegen sich der erste Keil 9 und der mit dem ersten Keil 9 verbundene Bolzen 7 in der vertikalen Wirkrichtung 13.

Als Antrieb des zweiten Keils 10 dienen zwei Linear-Elektromotoren 6, die, wie in Figur 3 dargestellt, zu beiden Seiten des zweiten Keils 10 zwischen dem Rahmen 4 und dem Keil 10 angeordnet sind. Die Statoren 15 der beiden Linear-Elektromotoren 6 sind dabei fest mit dem Rahmen 4 verbunden, die Läufer 16 der beiden Motoren sind an dem Keil 10 angebracht.

In Figur 2 ist gezeigt, dass die erfindungsgemäße Ziehkissen-Vorrichtung 1 ferner eine Steuerung 19 umfasst, mit der die beiden Linear-Elektromotoren 6 angesteuert werden. Die Steuerung 19 erlaubt sowohl eine wegabhängige als auch eine kraftabhängige Steuerung der Ziehkissen-Vorrichtung. Für die wegabhängige Steuerung muss gewährleistet werden, dass der Bolzen 7 synchron mit dem Pressenstößel 3 der Presse 2 bewegt wird. Die Steuerung 19 muss dazu die Position des Bolzens 7 bzw. die Position des ersten Keils 9 erfassen können. Hierzu ist ein Taktlineal 20 am Bolzen 7 angebracht, das über den Sensor 21 abgetastet wird.

Alternativ zur wegabhängigen Steuerung erlaubt das System auch eine kraftabhängige Steuerung, wobei dabei die zwischen dem Bolzen 7 und dem Pressenstößel 3 wirkende Kraft gemessen werden muss. Die erfindungsgemäße Ziehkissen-Vorrichtung 1 umfasst hierzu einen Drucksensor 22, der in den Bolzen 7 integriert ist. Die Signale der Sensoren 21 und 22 werden von der Steuerung 19 ausgelesen und ausgewertet.

## Patentansprüche

1. Ziehkissen-Vorrichtung (1) für eine Presse (2), zur Regelung einer Haltekraft, die von einer Druckwange auf den Pressenstößel (3) der Presse (2) ausgeübt wird, wobei die Ziehkissen-Vorrichtung (1) neben der Druckwange ferner einen Rahmen (4) und ein Keilschubgetriebe (5) umfasst, und wobei die Haltekraft mittels des Keilschubgetriebes (5) verstellbar ist,
**dadurch gekennzeichnet, dass**
das Keilschubgetriebe (5) von zumindest einem Linear-Elektromotor (6) angetrieben ist, wobei die Haltekraft während eines Pressenhubs durch Steuerung des Linear-Elektromotors (6) regelbar ist.

2. Ziehkissen-Vorrichtung (1) nach Anspruch 1, **dadurch gekennzeichnet, dass** der zumindest eine Linear-Elektromotor (6) die einzige Antriebsart der Ziehkissen-Vorrichtung (1) zur Erzeugung der Haltekraft darstellt.

3. Ziehkissen-Vorrichtung (1) nach einem der Ansprüche 1 oder 2, **dadurch gekennzeichnet, dass** das Keilschubgetriebe (5) einen ersten Keil (9) mit einer ersten Keilfläche (11) und einen zweiten Keil (10) mit einer zweiten Keilfläche (12) umfasst, die Druckwange mit dem ersten Keil (9) verbunden ist, der erste Keil (9) in Wirkrichtung der Haltekraft verschieblich im Rahmen (4) gelagert ist, und der zweite Keil (10) entlang einer Verstellrichtung, die zur Wirkrichtung der Haltekraft einen Winkel aufweist, verschieblich im Rahmen (4) gelagert ist, wobei die erste Keilfläche (11) und die zweite Keilfläche (12) einander zugewandt sind, so dass eine Bewegung des zweiten Keils (10) in Verstellrichtung eine Bewegung des ersten Keils (9) in Wirkrichtung der Haltekraft bewirkt.

4. Ziehkissen-Vorrichtung (1) nach Anspruch 3, **dadurch gekennzeichnet, dass** der Linear-Elektromotor (6) einen Stator (15) und einen Läufer (16) umfasst, wobei der Stator (15) mit dem Rahmen (4) und der Läufer (16) mit dem zweiten Keil (10) verbunden ist.

5. Ziehkissen-Vorrichtung (1) nach einem der Ansprüche 3 bis 4, **dadurch gekennzeichnet, dass** jeweils zumindest eine Wälzführung (17, 18) zwischen dem zweiten Keil (10) und dem Rahmen (4), und zwischen erster Keilfläche (11) und zweiter Keilfläche (12) vorgesehen ist.

6. Ziehkissen-Vorrichtung (1) nach einem der Ansprüche 3 bis 5, **dadurch gekennzeichnet, dass** zumindest eine Wälzführung zwischen dem ersten Keil (9) und dem Rahmen (4) vorgesehen ist.

7. Ziehkissen-Vorrichtung (1) nach einem der Ansprüche 1 bis 6, **dadurch gekennzeichnet, dass** die Ziehkissen-Vorrichtung (1) eine Steuerung (19) des Linear-Elektromotors (6) umfasst.

8. Ziehkissen-Vorrichtung (1) nach einem der Ansprüche 1 bis 7, **dadurch gekennzeichnet, dass** die Ziehkissen-Vorrichtung (1) ferner ein Wegmesssystem (20, 21) zur Erfassung der Position der Druckwange umfasst.

9. Ziehkissen-Vorrichtung (1) nach einem der Ansprüche 1 bis 8, **dadurch gekennzeichnet, dass** die Ziehkissen-Vorrichtung (1) ferner einen Drucksensor (22) zur Erfassung der Haltekraft umfasst.

10. Presse (2) mit einem Pressentisch (23) und einem Pressenstößel (3), **dadurch gekennzeichnet, dass** die Presse (2) eine Ziehkissen-Vorrichtung (1) nach einem der Ansprüche 1 bis 9 umfasst, wobei der Rahmen (4) der Ziehkissen-Vorrichtung (1) in den Pressentisch (23) integriert und mit diesem verbunden ist.

## Claims

1. Die cushion device (1) for a press (2), for controlling a retention force which is exerted on the press plunger (3) of the press (2) by a pressure face, the die cushion device (1) further comprising, in addition to the pressure face, a frame (4) and a sliding wedge gear (5), and the retention force being adjustable by means of said sliding wedge gear (5), **characterised in that** the sliding wedge gear (5) is driven by at least one linear electromotor (6), it being possible to control the retention force during a stroke of the press by controlling the linear electromotor (6).

2. Die cushion device (1) according to claim 1, **characterised in that** the at least one linear electromotor (6) is the only means for driving the die cushion device (1) for generating the retention force.

3. Die cushion device (1) according to either claim 1 or claim 2, **characterised in that** the sliding wedge gear (5) comprises a first wedge (9) having a first wedge face (11) and a second wedge (10) having a second wedge face (12), the pressure face is connected to the first wedge (9), the first wedge (9) is mounted in the frame (4) so as to be displaceable in the direction in which the retention force acts, and the second wedge (10) is mounted in the frame (4) so as to be displaceable in an adjustment direction which is at an angle relative to the direction in which the retention force acts, the first wedge face (11) and the second wedge face (12) facing each other so that a movement of the second wedge (10) in the adjustment direction causes a movement of the first wedge (9) in the direction in which the retention force acts.

4. Die cushion device (1) according to claim 3, **characterised in that** the linear electromotor (6) comprises a stator (15) and a rotor (16), the stator (15) being connected to the frame (4) and the rotor (16) being connected to the second wedge (10).

5. Die cushion device (1) according to either claim 3 or claim 4, **characterised in that** at least one anti-friction guideway (17, 18) is provided between the second wedge (10) and the frame (4), and between the first wedge face (11) and the second wedge face (12).

6. Die cushion device (1) according to any of claims 3 to 5, **characterised in that** at least one anti-friction guideway is provided between the first wedge (9) and the frame (4).

7. Die cushion device (1) according to any of claims 1 to 6, **characterised in that** said die cushion device (1) comprises a control unit (19) of the linear electro motor (6).

8. Die cushion device (1) according to any of claims 1 to 7, **characterised in that** said die cushion device (1) further comprises a position-measuring system (20, 21) for detecting the position of the pressure face.

9. Die cushion device (1) according to any of claims 1 to 8, **characterised in that** said die cushion device (1) further comprises a pressure sensor (22) for detecting the retention force.

10. Press (2) comprising a press bed (23) and a press ram (3), **characterised in that** the press (2) comprises a die cushion device (1) according to any of claims 1 to 9, the frame (4) of said die cushion device (1) being integrated in the press bed (23) and connected thereto.

## Revendications

1. Dispositif de coussin serre-flan d'emboutissage (1) pour une presse (2), destiné à la régulation d'une force de maintien, qui est exercée par une joue de pression sur le coulisseau de presse (3) de la presse (2), le dispositif de coussin serre-flan d'emboutissage (1) comprenant par ailleurs, outre la joue de pression, un châssis (4) et une transmission de poussée à patins en coin (5), et la force de maintien étant réglable au moyen de la transmission de poussée à patins en coin (5),
**caractérisé en ce que** la transmission de poussée à patins en coin (5) est entraînée par au moins un moteur électrique linéaire (6), la force de maintien pouvant être régulée pendant une course de travail de la presse, par commande du moteur électrique linéaire (6).

2. Dispositif de coussin serre-flan d'emboutissage (1) selon la revendication 1, **caractérisé en ce que** ledit au moins un moteur électrique linéaire (6) constitue le seul mode d'entraînement du dispositif de coussin serre-flan d'emboutissage (1), pour produire la force de maintien.

3. Dispositif de coussin serre-flan d'emboutissage (1) selon l'une des revendications 1 ou 2, **caractérisé en ce que** la transmission de poussée à patins en coin (5) comprend un premier patin en coin (9) avec une première surface en coin (11), et un deuxième patin en coin (10) avec une deuxième surface en coin (12), la joue de pression est reliée au premier patin en coin (9), le premier patin en coin (9) est monté dans le châssis (4) de manière à pouvoir coulisser dans la direction d'action de la force de maintien, et le deuxième patin en coin (10) est monté dans le châssis (4) de manière à pouvoir coulisser le long d'une direction de réglage qui forme un angle par rapport à la direction d'action de la force de maintien, la première surface en coin (11) et la deuxième surface en coin (12) étant dirigées l'une vers l'autre de manière à ce qu'un mouvement du deuxième patin en coin (10) dans la direction de réglage, produise un mouvement du premier patin en coin (9) dans la direction d'action de la force de maintien.

4. Dispositif de coussin serre-flan d'emboutissage (1) selon la revendication 3, **caractérisé en ce que** le moteur électrique linéaire (6) comprend un stator (15) et un induit (16), le stator (15) étant relié au châssis (4) et l'induit (16) au deuxième patin en coin (10).

5. Dispositif de coussin serre-flan d'emboutissage (1) selon l'une des revendications 3 à 4, **caractérisé en ce qu'**il est prévu respectivement au moins un guidage à roulement (17, 18) entre le deuxième patin en coin (10) et le châssis (4), et entre la première surface de coin (11) et la deuxième surface de coin (12).

6. Dispositif de coussin serre-flan d'emboutissage (1) selon l'une des revendications 3 à 5, **caractérisé en ce qu'**il est prévu au moins un guidage à roulement entre le premier patin en coin (9) et le châssis (4).

7. Dispositif de coussin serre-flan d'emboutissage (1) selon l'une des revendications 1 à 6, **caractérisé en ce que** le dispositif de coussin serre-flan d'emboutissage (1) comporte une commande (19) du moteur électrique linéaire (6).

8. Dispositif de coussin serre-flan d'emboutissage (1) selon l'une des revendications 1 à 7, **caractérisé en ce que** le dispositif de coussin serre-flan d'emboutissage (1) comporte, par ailleurs, un système de mesure de déplacement (20, 21) pour relever la position de la joue de pression.

9. Dispositif de coussin serre-flan d'emboutissage (1) selon l'une des revendications 1 à 8, **caractérisé en ce que** le dispositif de coussin serre-flan d'emboutissage (1) comporte, par ailleurs, un capteur de pression (22) pour relever la force de maintien.

10. Presse (2) comportant une table de presse (23) et un coulisseau de presse (3), **caractérisée en ce que** la presse (2) comprend un dispositif de coussin serre-flan d'emboutissage (1) selon l'une des revendications 1 à 9, le châssis (4) du dispositif de coussin serre-flan d'emboutissage (1) étant intégré dans la table de presse (23) et relié à celle-ci.
